# EUROPÄISCHE PATENTSCHRIFT

(11) **EP 0 219 783 B1**
(45) Veröffentlichungstag und Bekanntmachung des Hinweises auf die Patenterteilung: **22.04.1992**
(21) Anmeldenummer: 86114119.0
(22) Anmeldetag: 11.10.1986
(51) Int. Cl.: A45D 2/24

(54) **Frisurenwickler**
Hair rollers
Bigoudi pour cheveux

(30) Priorität: 21.10.1985 DE 3537374; 14.12.1985 DE 3544275
(43) Veröffentlichungstag der Anmeldung: 29.04.1987
(73) Patentinhaber: Henkel Kommanditgesellschaft auf Aktien, 40191 Düsseldorf (DE)
(72) Erfinder: Hollenberg, Detlef, Dr., D-4010 Hilden (DE); Schneider, Hans, D-4056 Schwalmtal (DE); Weihrauch, Georg, D-6945 Kreidach (DE)

(56) Entgegenhaltungen:
- DE-A- 1 457 397
- FR-A- 1 000 538
- FR-A- 1 003 318
- FR-A- 1 011 323
- US-A- 2 415 586
- US-A- 3 623 491

## Beschreibung

Die Erfindung richtet sich auf einen Frisurenwickler bestehend aus einem in das Haar einzudrehenden zylindrischen Wickelkörper mit veränderbarem Körperumfang und Betätigungsmittel zum Verändern des Körperumfanges sowie einem zumindest von einem zum anderen Längsende des Wickelkörpers reichenden Spannband.

Übliche Frisurenwickler dieser Art, die auch als Wasserwellwickler bezeichnet werden, bestehen beispielsweise aus einem Metallzylinder konstanten Durchmessers mit eingeschobener Bürste oder aus einem beflockten Kunststoffzylinder. Das Haar wird durch Haltenadeln, sogenannte Postiche, arretiert. Die Wickler werden ins feuchte Haar eingedreht und nach dem Trocknen der Haare in entgegengesetzter Richtung abgewickelt. Das Abwickeln ist zeitaufwendig und kann bei unachtsamer Handlungsweise schon zu einer teilweisen Zerstörung der Locken führen.

Ferner sind auch Frisurenwickler mit veränderbarem Körperumfang bekannt. Aus der FR-A-1000538 ist ein Frisurenwickler der eingangs genannten Art bekannt. Dieser Frisurenwickler besteht aus zwei Halbschalen, die an jedem ihrer Enden achsengelagerte und um die jeweilige Achse schwenkbare Hebel in Nockenform als Betätigungsmittel für die Wicklerkörperumfangsveränderung aufweisen. Des weiteren sind auf den Innenseiten der Halbschalen Kulissenelemente ausgebildet, die eine Verschiebung der Halbschalen in Längsrichtung bei der Veränderung des Wicklerkörperumfanges verhindern. Bei in eine Haarlocke eingewickeltem Frisurenwickler dieser Art ist die Veränderung des Körperumfanges durch Betätigung der nockenförmigen Hebelelemente nur unter Zuhilfenahme beider Hände möglich. Anderenfalls besteht die Gefahr, daß ein Ziehen oder Reißen an der eingewickelten Haarlocke erfolgt. Des weiteren erfordert dieser bekannte Frisurenwickler aufgrund seiner vier Hebelelemente und deren Anbringung an die Wicklerkörperhalbschalen einen relativ großen Aufwand bei der Herstellung und dem Zusammenbau.

Ein weiterer aufwendiger Frisurenwickler mit verstellbarem Körperumfang ist aus der FR-A-1011323 bekannt. Dieser Frisurenwickler besteht aus vier Halbschalen, wovon jeweils zwei einen rotationssymmetrischen Körper bilden, der in der Mitte einen geringeren Durchmesser als an seinen beiden Rändern aufweist, und wobei ein aus zwei Halbschalen gebildeter Körper in dem anderen angeordnet ist. An den Stirnseiten weist dieser Wickelkörper jeweils stiftförmige Betätigungsmittel mit Querschnittsvergrößerungen auf, die in entsprechende Öffnungen der inneren oder äußeren Halbschalen eingreifen und eine Verstellung des Körperumfanges bewirken. Ein ähnlicher, aus einer Halbschale und diese zu einem rotationssymmetrischen Körper ergänzenden weiteren Teil bestehender Wicklerkörper mit als durchgehende Längsachse ausgebildetem Betätigungsmittel zur Veränderung des Körperumfanges ist aus der FR-A-1003318 bekannt.

Schließlich ist in der US-A-2415586 ein Frisurenwickler mit einteiligem Wicklerkörper bekannt, in dessen Innenraum zur Verstellung des Wicklerkörperumfanges ein eine Querschnittserweiterung aufweisender Stempel längsverschiebbar angeordnet ist.

Der Erfindung liegt die Aufgabe zugrunde, einen Wickler zu schaffen, der leicht aus dem Haar zu lösen ist und bei dessen Anwendung die Gefahr einer störenden Beeinträchtigung der gebildeten Locke wesentlich vermindert ist, wobei der Wicklerkörper und die Betätigungsmittel zugleich so ausgebildet sind, daß sie einstückig oder zweistückig im Spritzgußverfahren herzustellen sind.

Bei einem Frisurenwickler der eingangs bezeichneten Art wird diese Aufgabe gemäß der Erfindung dadurch gelöst, daß der Wickelkörper aus einer Vielzahl in der Wickelposition zueinander und zur Wicklerlängsachse paralleler Stablamellen besteht und die Betätigungsmittel aus einem in der Wicklerlängsachse angeordneten, stabförmigen Stempel mit mindestens einer Querschnittserweiterung und damit in eingreifende Raststellung zu bringender, an den Lamellen ausgebildeter Profilierung bestehen.

Ein mit Haaren umwickelter, erfindungsgemäßer Wickelkörper kann, vorzugsweise nach dem Trocknen der jeweiligen Locke, so weit im Durchmesser bzw. Umfang geschrumpft werden, daß er seitlich aus der Locke herauszuziehen ist. Wegen des verkleinerten Durchmessers des Wickelkörpers besteht nicht die Gefahr einer Beeinträchtigung der getrockneten Locke.

Ein Trennen von Wickelkörper und Haar durch seitliches Herausziehen ist bei den üblichen Metallwicklern wegen der darin befindlichen Bürste, deren Borsten sich mit dem Haar verhaken, nicht möglich. Selbstverständlich kann auch ein beflockter, fester Kunststoffzylinder nicht seitlich aus einer getrockneten Locke herausgezogen werden, ohne die Locke zu zerstören.

Der Frisurenwickler besteht aus einem in das Haar einzudrehenden Wickelkörper, der aus einer Vielzahl von in der Wickelposition zueinander und zur Wicklerlängsachse parallelen Stablamellen aufgebaut ist und der mit dem in der Wicklerlängsachse liegenden Stempel zusammenwirkende Mittel zum Verändern des Wickelkörperumfangs besitzt. Für ein vereinfachtes Herstellen ist es günstig, wenn die Stablamellen mit einem ihrer Längsenden an ein Längsende des Stempels über je wenigstens ein Filmscharnier angeformt sind und wenn die entgegengesetzten Längsenden der Stablamellen Mittel zum Einrasten in einer Position am Umfang des Stempels besitzen. Ein solcher Wickelkörper kann im Spitzgußverfahren einteilig oder zweiteilig hergestellt und auf einfachste Weise aufgerichtet bzw. montiert werden.

Ein Frisurenwickler dieser Art kann einteilig hergestellt werden, wenn die Stablamellen beim Spritzen in einer um 180° aus der Arbeitsposition in eine Lage antiparallel zur Wicklerlängsachse geschwenkt hergestellt und zum Montieren unter Ausnutzung der Filmscharniere um 180° geschwenkt und am freien Längsende des Stempels miteinander oder mit dem Stempel zusammengerastet werden.

Der Frisurenwickler kann auch zweiteilig im Spritzgußverfahren hergestellt werden, wenn das eine Teil aus dem Stempel und den daran über jeweils wenigstens ein Filmscharnier angeformten Stablamellen und das andere Teil aus einem auf das freie Stempelende aufzusteckenden Einrastteil für die freien Enden der Stablamellen besteht. Das aufzusteckende Einrastteil kann zugleich als Betätigungsknopf zum Längsverschieben des Stempels im fertig montierten Frisurenwickler ausgebildet werden.

Weiterhin läßt sich die Materialverteilung bei zweiteiliger Herstellung im Spritzgußverfahren auch so treffen, daß die Stablamellen über Filmscharniere angeformt an eine im wesentlichen kreisförmige Scheibe hergestellt werden, welche mit einem der Scheibe zugeordneten Kupplungsendstück eines gesondert im Spritzgußverfahren herzustellenden Stempels zu verbinden ist. Die von der Scheibe abgewandten freien Längsenden der Stablamellen können dann in einem Einrastkopf am gegenüberliegenden Längsende des Stempels in der Arbeitsposition verankert werden.

In den drei genannten Fällen kann der Wickelkörper ein- oder zweiteilig vollständig im Spritzgußverfahren hergestellt und durch wenige Handgriffe zum fertigen Frisurenwickler montiert werden. Als Mittel zum Vergrößern und Verkleinern des Wickelkörperumfangs sind auf die Innenfläche jeder der Stablamellen des aufgerichteten Wickelkörpers Elemente eines gemeinsam aufgespannten Innenkonus aufgeformt worden, derart daß ein dem Innenkonus zugeordneter radial an den Stempel angeformter Teller durch Verschieben des Stempels in Wicklerlängsrichtung relativ zu den Stablamellen kollabiert und expandiert werden kann. Die relative Längsbewegung von Stempel und Stablamellen sowie das Ausdehnen und Zusammenziehen des Wickelkörperradius wird durch die insbesondere paarweise im Bereich der Längsenden der Stablamellen vorgesehenen Filmscharniere ermöglicht.

Der Wickelkörper kann zum Verändern des Umfangs beispielsweise in seiner Außenhaut aus einem in Umfangsrichtung elastisch dehnbaren Material bestehen. Geeignet ist eine elastische Haut aus Kunststoff oder Gummi, die auch Löcher für eine Durchlüftung enthalten kann, auf einem mechanisch in radialer Richtung ausdehnbaren bzw. zusammenzuziehenden Gestell.

Als Mittel zum Expandieren oder Kollabieren des Wickelkörpers dienen Verstelleinrichtungen im Wickelkörperinnern. Es ist ein im Wickelkörper geführter, von mindestens einem Wickelkörperlängsende her zu betätigender Stempel und mit dem Stempel zusammenwirkende Mittel zum Dehnen oder Zusammenziehen des Wickelkörperumfangs bzw. -durchmessers vorgesehen. Durch die Anordnung der Betätigungsmittel so, daß sie von den Längsenden des Wickelkörpers her zu handhaben sind, wird erreicht, daß der einzelne Wickelkörper zu kollabieren ist, ohne die aufgewickelte Locke in beeinträchtigender Weise zu berühren.

Vorzugsweise besitzt der Stempel innerhalb des Wickelkörpers eine sich selbsttätig oder aber beim Aufdrehen der Haare automatisch einstellende Position, in der der Wickelkörper seinen maximalen Durchmesser hat. Bei der Anwendung kann dann nicht der Fall eintreten, daß eine Locke auf einem Wickelkörper minimalen Durchmessers aufgedreht wird und daher nach dem Trocknen nicht mehr ohne Abwickeln vom Wickelkörper zu trennen ist. Die genannte Vorzugslage des Stempels innerhalb des Wickelkörpers wird beispielsweise erzielt, durch eine auf den Stempel wirkende elastische Rückstellkraft oder durch Verbindung von Spannband und Stempel so, daß beim Befestigen des Spannbandes der Stempel automatisch in die Position gezogen wird in der der Wickelkörper den maximalen Durchmesser besitzt.

Anhand der schematischen Darstellung von Ausführungsbeispielen werden Einzelheiten der Erfindung erläutert. Es zeigen:
- Fig. 1: einen Wickelkörper verstellbaren Umfangs mit Aufspannung durch eine Kugel im Längs- und Querschnitt;
- Fig. 2: den Wickelkörper nach Fig. 1 in der expandierten Stellung;
- Fig. 3: einen - abweichend von Fig. 1 und 2 - die Kugel tragenden Stempel mit unmittelbar daran angesetztem Spannband;
- Fig. 6: ein Sprengbild eines aus zwei in sich starren Halbschalen bestehenden Wickelkörpers mit Konusverstellung;
- Fig. 7: einen über ein Scharnier aufzuklappenden Wickelkörper in aufgeklappter Stellung;
- Fig. 8: einen in den Wickelkörper nach Fig. 7 einzusetzenden Stempel mit Doppelkonus;
- Fig.9: einen Wickelkörper nach Fig. 7 und 8 in der Position mit maximalem Umfang;
- Fig.10: den Wickelkörper nach Fig. 9 mit vermindertem Umfang;
- Fig.11: ein Sprengbild eines gegenüber Fig. 6 abgewandelten Wickelkörpers mit Doppelkonusverstellung;
- Fig.12: einen um eine in Querrichtung bzw. in radialer Richtung verlaufende Achse aufzuklappenden Wickelkörper;
- Fig. 17: einen Wickelkörper mit einzufaltendem Mantel und Verstellung des Umfangs durch Drehung einer Nockenachse im Längsschnitt mit maximalem Wickelkörperumfang;
- Fig. 18: den Wickelkörper nach Fig. 17 in der Außenansicht mit minimalem Umfang;
- Fig. 19: zwei Schnitte entsprechend IXX-IXX;
- Fig. 20: zwei Schnitt entsprechend XX-XX;
- Fig. 21: einen Wickelkörper mit einzufaltendem Mantel bei maximalem Wickelkörperumfang;
- Fig. 22: den Wickelkörper im Schnitt wie in Fig. 21, jedoch nach Verstellung auf minimalen Umfang;
- Fig. 23: einen Schnitt entsprechend XXIII-XXIII von Fig. 21;
- Fig. 24: einen Schnitt entsprechend XXIV-XXIV von Fig. 22;
- Fig. 25: einen Schnitt entsprechend XXV-XXV von Fig. 24;
- Fig. 26: eine perspektivische Ansicht eines im Spritzgußverfahren herzustellenden Wikkelkörper-Rohlings;
- Fig. 27: eine vergrößerte Darstellung eines freien Endstücks einer Stablamelle (Fig. 26);
- Fig. 28: einen Längsschnitt eines Frisurenwicklers entsprechend Fig. 26 in expandierter Stellung;
- Fig. 29: einen Schnitt längs der Linie XXIX-XXIX von Fig. 28;
- Fig. 30: eine Ansicht des expandierten Frisurenwicklers nach Fig. 28 in Richtung XXX-XXX;
- Fig. 31: einen Längsschnitt eines kollabierten Frisurenwicklers entsprechend Fig. 28;
- Fig. 32: eine Aufsicht auf Figur 31;
- Fig. 33 und 34: eine perspektivische Darstellung der beiden Teile eines Zweiteilig im Spritzgußverfahren herzustellenden Rohlings eines Frisurenwicklers;
- Fig. 35: einen Schnitt durch einen expandierten, aufgerichteten Frisurenwickler gemäß Fig. 33, 34;
- Fig. 36 und 37: Schnitte längs der Linien XXXVI-XXXVI und XXXVII-XXXVII von Fig. 35;
- Fig. 38: einen Längsschnitt durch einen kollabierten Frisurenwickler gemäß Fig. 35;
- Fig. 39: eine Aufsicht auf Fig. 38;
- Fig. 40 und 41: eine perspektivische Darstellung eines gegenüber Fig. 33, 34 abgewandelten Ausführungsbeispiels eines zweiteilig im Spritzgußverfahren herzustellenden Frisurenwickler-Rohlings;
- Fig. 42: einen Längsschnitt eines montierten und expandierten Frisurenwicklers entsprechend Fig. 40, 41;
- Fig. 43 und 44: Schnitte längs der Linien XLIII-XLIII und XLIV-XLIV von Fig. 42;
- Fig. 45: einen Längsschnitt eines kollabierten Frisurenwicklers entsprechend Fig. 42; und
- Fig. 46: eine Aufsicht von Fig. 45.

Der insgesamt mit 1 bezeichnete Frisurenwickler nach Fig. 1 und 2 besteht aus einem im Prinzip zylindrischen, insgesamt mit 2 bezeichneten Wickelkörper, einem darin in Längsrichtung 7 verstellbaren Stempel 3 und einem Spannband 4. Das Spannband 4 wird nach dem Aufdrehen der Haare an den Längsenden 5 und 6 des Wickelkörpers 2 befestigt. Der Wickelkörper 2 kann aus einzelnen, sich in Wicklerlängsrichtung 7 erstreckenden Stablamellen 8 bestehen, die in Umfangsrichtung locker und/oder elastisch zusammengehalten werden. Beispielsweise können die Stablamellen 8 auf der Innenseite einer aus elastischem Kunststoff oder Gummi bestehenden Außenhaut 9 angeordnet werden. Die Außenhaut 9 kann Belüftungsöffnungen 10 besitzen.

Der im Wickelkörper 2 geführte Stempel 3 besitzt an wenigstens einem Längsende einen Betätigungsknopf 11 bzw. 12. Im Ausführungsbeispiel des Wicklers 1 nach Fig. 1 bis 3 wird auf dem Stempel 3 eine zu der in der Wicklerlängsrichtung 7 verlaufenden Mittelachse des Wickelkörpers 2 etwa symmetrische Kugel 13 angeordnet. Zugleich wird die Wickelkörperinnenfläche abschnittsweise als Innenkonus 14 mit an dessen beiden Enden anschließenden Rastniveaus 15 und 16 für die Kugel 13 ausgebildet. Dabei wird die Bemessung so vorgenommen, daß bei Anordnung der Kugel 13 auf dem Rastniveau 16 mit kleinerem Innendurchmesser der Wikkelkörper 2 gespreizt aber bei Anordnung der Kugel 13 auf dem Rastniveau 15 mit dem größeren Innendurchmesser geschrumpft ist. Die beiden Positionen der Kugel 13 und entsprechend die beiden Wickelkörpereinstellungen mit minimalem Durchmesser und maximalem Durchmesser werden in Fig. 1 und 2 zum Vergleich dargestellt.

Das zum Festlegen des eingedrehten Haars auf dem Wickler 1 vorgesehene Spannband 4 kann grundsätzlich auf irgendeine Weise mit den Längsenden 5 und 6 des Wickelkörpers 2 verbunden werden. Günstig kann es sein, das Spannband 4 gemäß Fig. 3, insbesondere einstückig, mit dem einen Längsende 17 des Stempels 3 zu verbinden. Vorzugsweise wird das Spannband 4 an das beim Spreizen des Wickelkörpers 2 zu ziehende Längsende 17 des Stempels angesetzt. Dadurch wird erreicht, daß beim Festziehen des Spannbandes 4 der Stempel 3 (und ggf. die darauf angeordnete Kugel 13) automatisch in eine Position nach Fig. 2 gezogen wird, in der der Wickelkörper die Stellung mit maximalem Durchmesser besitzt.

Zum Expandieren oder Kollabieren des Wickelkörpers können auch andere mechanische Mittel als diejenigen nach Fig. 1 bis 3 vorgesehen werden. Beispielsweise kann das Aufspannen und Entspannen über eine schiefe Ebene erfolgen. Ferner kann der Wickelkörper selbst anstelle aus einzelnen in Längsrichtung verlaufenden Lamellen aus einem Zylinder mit einem Längsspalt, aus zwei getrennten Halbschalen, aus drei Drittel-Schalen, aus vier Viertel-Schalen usw. bestehen. Bei mehr als zwei Schalenteilen wird zweckmäßig eine scharnierartige Verbindung zwischen den Schalen, evtl. bis auf eine einzige Trennungslinie, vorgesehen. Einige Ausführungsbeispiele werden anhand der Fig. 6-12 und 17-25 erläutert.

Der Wickelkörper nach Fig. 6 besteht aus zwei Halbschalen 22 und 23, die bei Anwendung längs einer Zähnung 24 mehr oder weniger weit ineinandergreifen. Anstelle der Zähnung 24 können an den Trennungslinien 25 und 26 der Halbschalen 22 und 23 im Falle von Fig. 7 auch an einer Seite ein Klappscharnier 27 und eventuell an der anderen Seite Führungsnocken 28 vorgesehen werden. Schließlich ist es möglich, die Trennungslinien 25 und 26 in Form von Nut und Feder nach Fig. 11 auszubilden. Bei Verwendung von Klappscharnieren zum Verbinden der Teilschalen des Wickelkörpers 2 können nach Fig. 12 zwei Halbschalen mit Hilfe eines in Wicklerquerrichtung, d.h. in radialer Richtung, verlaufenden Scharniers 29 verbunden werden.

Schließlich können die die Teilschalen verbindenden Scharniere - jeweils ein- oder mehrteilig - auch so ausgebildet werden, daß zum Kollabieren des Frisurenwicklers einzelne Längsstreifen des Wickelkörpermantels radial nach innen zu klappen sind, derart, daß die Wickelkörperperipherie in den fraglichen Längsstreifen gewissermaßen als Rinne ausgebildet wird.

In den Ausführungsbeispielen nach Fig. 6 bis 11 werden zum Verstellen des Wickelkörperumfangs verschiedene Formen und Ausbildungen von Konen vorgesehen. Nach Fig. 6 weist der Stempel 3 einen symmetrisch in Bezug auf die Wickelkörperlängsachse 7 angeordneten Konus 30 (Außenkonus) auf. Diesem Konus 30 wird ein auf der Wickelkörperinnenfläche 21 gleichgerichteter Innenkonus 31 zugeordnet. Die Konen - vor allem der Innenkonus - können aus der Form des Wickelkörpers 2 und eventuell darin vorgesehenen Öffnungen 10 entsprechend geformten Lamellen bestehen.

Statt des Innenkonus wird im Ausführungsbeispiel nach Fig. 7 ein auf der Innenfläche 21 der jeweiligen Halbschale 22 bzw. 23 befestigter zweiteiliger Kreisring 32 angeordnet, dessen Bohrung 33 dem kleineren Durchmesser des zugehörigen auf dem Stempel 3 befestigten Konus 30 entspricht. Wenn der Stempel 3 nach Fig. 8 in den Wikkelkörper 2 nach Fig. 7 eingelegt und dieser über das Klappscharnier 27 zugeklappt wird, kann der Wickelkörperumfang durch Druck auf den einen oder anderen Betätigungsknopf 11, 12 des Stempels 3 nach Fig. 9 aufgeweitet oder nach Fig. 10 geschrumpft werden. Im Ausführungsbeispiel nach Fig. 8 wird ein Doppelkonus vorgesehen, durch den es ermöglicht wird, durch Druck auf das eine oder das andere Längsende des eingedrehten Wickelkörpers dessen Umfang zu verkleinern.

Im Prinzip ähnlich wie das Ausführungsbeispiel nach Fig. 6 wird die innere Mechanik des als Sprengbild dargestellten Frisurenwicklers nach Fig. 11 ausgebildet. Ein Unterschied besteht vor allem darin, daß anstelle eines Konus 30 zwei Konen 30a und 30b (Außenkonen auf dem Stempel) vorgesehen werden, denen Innenkonen 31a und 31b auf der Innenfläche der jeweiligen Halbschale des Wickelkörpers 2 entsprechen. Im Ausführungsbeispiel nach Fig. 11 wird das Spannband 4 an dasjenige Längsende des Stampels 3 angesetzt, welches zum Expandieren des Frisurenwicklers in Richtung aus dem Wicklerinnern herauszuziehen ist. Am anderen Längsende des Stempels 3 kann das Spannband 4 über eine Öse 34 an einem Haken 35 oder dergleichen des dort befindlichen Betätigungsknopfes 5 arretiert werden.

In den Ausführungsbeispielen nach Fig. 6 und 11 wird der Stempel 3 von einem elastisch daran befestigten Ring 36 umgeben, wobei der Ring 36 in eine Ringnut 37 der Innenfläche 21 der jeweiligen Teilschale des Wickelkörpers 2 eingreift. Vorzugsweise ist die Ringnut 37 in radialer Richtung tiefer als das Maß der vorgesehenen maximalen Durchmesseränderung des Wickelkörpers 2. Der beispielsweise aus Gummi oder einem anderen elastischen Material bestehende und/oder entsprechend elastisch aufgehängte Ring 36 hat die Aufgabe, den Stempel 3 immer in eine Normal- bzw. Ursprungslage zurückzustellen. In der Regel wird als Ursprungslänge die Position gewählt, in der der Frisurenwickler seinen maximalen Durchmesser besitzt. Hierdurch wird gewährleistet, daß der Wickler beim Eindrehen immer den größten Durchmesser hat und nur durch Verschieben des Stempels 3 oder des sonstigen Betätigungsmittels aus der Ursprungslage in eine Position mit verkleinertem Durchmesser zu versetzen ist.

Der Wickelkörpermantel des Frisurenwicklers nach Fig. 17 bis 20 und Fig. 21 bis 25 besteht aus sich in Längsrichtung 7 erstreckenden Teilschalen 42, die durch mehrteilige Filmscharniere 43 einstückig miteinander verbunden werden. An einer eventuell herstellungsbedingten Trennungslinie können die an der Mantelperipherie aneinander stossenden Teile fest, d.h. unlösbar, miteinander verbunden werden. Das Kollabieren eines Wickelkörpers wird in diesen Ausführungsbeispielen durch Einziehen der Teilschalen oder Filmscharniere in radialer Richtung bewirkt.

Im Ausführungsbeispiel nach Fig. 17 bis 20 besitzt der um seine Längsachse 7 drehbare Stempel 3 an zwei Stellen einen Querschnitt in Form eines Nockensterns 44. Den einzelnen Nocken 45 des Sterns 44 werden auf der Innenfläche 21 des Wickelkörpers 2 Gegennocken 46 zugeordnet, derart, daß die Nocken 45, 46 in der Position mit maximalem Wicklerumfang Spitze auf Spitze stehen und in der Position mit minimalem Wickelumfang die Gegennocken (oder Außennocken) 46 in die Achseln 47 zwischen den Nocken 46 des Sterns 44 eingreifen. In dem Betätigungsknopf 11 nach Fig. 17 und 18 können (z.B. auch zu Arretierungszwecken) Schlitze 48, in die vom Wickelkörper 2 aus vorspringenden Nocken 48 eingreifen, vorgesehen werden.

Nach Fig. 21 bis 25 werden zum Ausdehnen oder Kollabieren des Wickelkörpers ähnlich wie in Fig. 6 bis 11 schiefe Ebenen 50 und damit zusammenwirkende Widerlager 51 an der Wickelkörperinnenfläche 21 vorgesehen. Wie sich insbesondere aus Fig. 24 und 25 ergibt, wird beim Einsinken der gegebenenfalls durch die Nocken 50/51 unterstützten Teilschalen 42 zugleich eine Unterstützung 52 der Filmscharniere 43 abgesenkt, d.h. in das Innere des Stempels 3 gedrückt.

Anhand der folgenden unter Bezugnahme auf Fig. 26 bis 46 beschriebenen Ausführungsbeispiele werden Merkmale des Frisurenwicklers erläutert, die für ein ein- oder zweiteiliges Herstellen im Spritzgußverfahren besonders günstig sind. Alle diese Wickler können im Prinzip auf dieselbe Weise wie die vorhergehenden Geräte expandiert und kollabiert sowie mit einem Spannband ausgestattet werden. Insbesondere das Ausführungsbeispiel nach Fig. 1 bis 3 läßt sich mit Vorteil nach dem nachfolgend beschriebenen Prinzip herstellen.

Beispielsweise kann der gesamte Frisurenwickler nach Fig. 26 bis 32 einteilig im Spritzgußverfahren hergestellt werden, wenn die Stablamellen 8 beim Spritzen in einer um 180^{o} aus der Arbeitsposition in eine Richtung antiparallel zur Wicklerlängsrichtung 7 geschwenkt ausgeformt werden.
Die Stablamellen 8 sollen nach Fig. 26, 28 und 31 über je zwei Filmscharniere 53 mit dem Stempel 3 bzw. mit einer an dessen Längsende 5 angeformten Scheibe 54 verbunden werden. In der Lage nach Fig. 26, in der der Gesamtkörper unmittelbar zu spritzen ist, liegen die den Stablamellen 8 zugeordneten Mittel, insbesondere Konusstücke 56, auf der Außenseite der Stablamellen 8. Zur Vereinfachung der Zeichnung werden in Fig. 26 nur einige Konusstücke 56 schematisch dargestellt.

Eine vergrößerte Zeichnung des freien Endstücks einer Stablamelle 8 wird in Fig. 27 perspektivisch dargestellt. Die Längsenden der Stablamellen 8 nach Fig. 26 und 27 besitzen an den der jeweiligen Nachbarlamelle zugewandten Seitenkanten Rastnuten und -federn 57, die es ermöglichen, die freien Längsenden der Stablamellen 8 nach dem Umschwenken in Pfeilrichtung 55 in die Arbeitsposition ringförmig um den Stempel 3 herum ineinanderzurasten, derart, daß die freien Enden der Stablamellen 8 den Umfang des Längsendes 6 des Stempels 3 als fester Ring - beweglich relativ zum Stempel - umfassen. Für die Beweglichkeit der Stablamellen 8 relativ zum Stempel 3 besitzt die Stablamelle 8 angrenzend an das freie Ende zwei zusätzliche Filmscharniere 58.

Anhand von Fig. 29 bis 32 wird erläutert, wie ein aus dem Rohling nach Fig. 26 aufgerichteter Frisurenwickler in der Praxis zu betätigen ist. Zunächst wird der Wickelkörper nach Umschwenken der Stablamellen 8 in die Arbeitsposition und Ineinander-Kuppeln der freien Längsenden der Stablamellen 8 am Umfang des freien Längsendes 6 des Stempels 3 im Prinzip ähnlich wie in Fig. 1 und 2 expandiert, indem der an seinem Umfang radiale Teller 59 aufweisende Stempel 3 in Wicklerlängsrichtung 7 so verschoben wird, daß die Teller 59 in die obere Rastposition 15 der Konusstücke 56 gelangen. Nach Fig. 29 und 30 sind dann die näher an dem Stempel 3 liegenden Filmscharniere 53 bzw. 58 gestreckt und die weiter ab von dem Stempel 3 liegenden Filmscharniere 53 bzw. 58 um etwa 90^{o} geknickt.

Diese Relativposition ändert sich, wenn nach Fig. 31 der Stempel 3 in Richtung 60 gepreßt und dabei die Teller 59 außer Eingriff mit den oberen Rastniveaus 15 der Konusstücke 56 gelangen. Da durch das Verschieben des Stempels 3 in der Richtung 60 zugleich der ganze Wickelkörper 2 parallel zur Längsachse 7 gestreckt wird, werden die dem Stempel 3 benachbarten Filmscharniere 53 bzw. 58 geknickt und die jeweils anderen Filmscharniere 53 bzw. 58 mehr oder weniger weit gestreckt. Dadurch wird der Radius des Wickelkörpers 2 annähernd um den Abstand benachbarter Filmscharniere 53 bzw. 58 vermindert; das Verhältnis ergibt sich etwa durch Vergleich von Fig. 3o und 32.

Im Spritzgußverfahren läßt sich der Frisurenwickler aber auch zweiteilig herstellen. Zwei Ausführungsbeispiele werden anhand der Fig. 33 bis 39 und 40 bis 46 erläutert.

Der durch das Spritzen unmittelbar hergestellte Körper besteht nach Fig. 33 aus etwa radial, sternförmig vom Stempel 3 bzw. vom Umfang einer an dessen Längsende 5 (ähnlich wie in Fig. 26) angesetzten Scheibe 54 abstehenden Stablamellen 8. Diese sind ähnlich wie in Fig. 26 und 27 auf ihrer Länge mit ein, zwei oder mehr Konusstücken 56 passend zu den Stempel 3 umgebenden Tellern 59 ausgerüstet. An der Grenze zwischen der Scheibe 54 und den Stablamellen 8 werden wiederum zwei zueinander parallel verlaufende Filmscharniere 53 vorgesehen.

Ebenso wie im Ausführungsbeispiel nach Fig. 26 bis 32 werden auch am freien Längsende der Stablamellen 8 zwei zueinander parallel laufende Filmscharniere 58 hergestellt. Die Längsenden der Stablamellen 8 selbst werden als Rastnocken 61 ausgebildet, die in Rastlöchern 62 eines auf das freie Ende 6 des Stempels 3 verschiebbar aufzusetzenden Raststücks 63, vorzugsweise mit Betätigungsknopf 64, einzurasten sind. Zum Montieren des Frisurenwicklers nach Fig. 35 und 38 brauchen also die Stablamellen 8 in Pfeilrichtung 55 nur um etwa 90^{o} geschwenkt zu werden, bis sie parallel zur Längsachse 7 des Wickelkörpers 3 liegen.

Diese Position und der Betrieb des montierten Wickelkörpers 2 werden anhand der Fig. 35 bis 39 erläutert. Hiernach kann der Wickelkörper 2 ähnlich wie beim Ausführungsbeispiel nach Fig. 28 bis 32 durch Längsverschieben des Stempels 3 in Richtung 60 expandiert und kollabiert werden. Der Unterschied zwischen den beiden Ausführungsbeispielen besteht vor allem in der Art der Kopplung der freien Enden der Stablamellen 8. Für eine gute Führung des Stempels 3 in der ihm zugeordneten Längsöffnung 65 des Betätigungsknopfes 64 ist es zweckmäßig, an dieser Stelle ein Vierkantprofil nach Fig. 36 sowohl für das Längsende 66 des Stempels 3 als auch die Öffnung 65 des Betätigungsknopfes 64 vorzusehen. Im übrigen entsprechen die Fig. 35 bis 39 der Reihe nach den Fig. 29 bis 32.

Der weitere zweiteilig im Spritzgußverfahren herzustellende Frisurenwickler wird anhand der Fig. 40 bis 46 erläutert. In diesem Fall besteht nach Fig. 40 das eine im Spritzgußverfahren unmittelbar herzustellende Bauteil aus den Stablamellen 8, z.B. mit Konusstücken 56, und einer die Stablamellen 8 über Filmscharniere 53 zusammenhaltenden Scheibe 54 mit Steckführung 67 zum Einsetzen des getrennt herzustellenden Stempels 3 nach Fig. 41. Der Stempel 3 besitzt an seinem einen Längsende ein Paßteil 68 für die Steckführung 67 und am anderen Längsende ein Kupplungsteil 69 zum Einrasten von am Längsende jedes der Stablamellen 8 vorgesehenen Rastnocken 70. Zum Montieren wird der Stempel 3 mit dem Paßteil 68 voran in Pfeilrichtung 71 in den von den Stablamellen 8 nach Fig. 40 aufgespannten zylinderförmigen Korb eingesteckt.

Auch in diesem Ausführungsbeispiel werden an beiden Längsenden jeder Stablamelle 8 je zwei parallel zueinander verlaufende Filmscharniere 53 und 58 vorgesehen, Ebenfalls wird der Stempel 3 mit mit den Konusstücken 56 zusammenwirkenden radialen Tellern 59 ausgestattet. Das Ausführungsbeispiel nach Fig. 42 bis 46 stimmt im wesentlichen - bis auf die Art der Verbindung 69/70 der Stablamellen 8 mit dem Stempel 3 - mit den Merkmalen der Ausführungsbeispiele nach Fig. 28 bis 32 bzw. 35 bis 39 überein. Die Zeichnung spricht daher für sich.

### Bezugszeichenliste

- 1: = Frisurenwickler
- 2: = Wickelkörper
- 3: = Stempel
- 4: = Spannband
- 5: = Längsende
- 6: = Längsende
- 7: = Längsachse (2)
- 8: = Stablamelle
- 9: = Außenhaut
- 10: = Belüftungsöffnung
- 11: = Betätigungsknopf
- 12: = Betätigungsknopf
- 13: = Kugel
- 14: = Innenkonus
- 15: = Rastniveau
- 16: = Rastniveau
- 17: = Längsende (3)
- 21: = Innenfläche (2)
- 22: = Halbschale (6)
- 23: = Halbschale
- 24: = Zähnung
- 25: = Trennungslinien (22, 23)
- 26: = Trennungslinien
- 27: = Klappscharnier
- 28: = Führungsnocke
- 29: = Radialscharnier (Fig. 12)
- 30: = Außenkonus
- 31: = Innenkonus
- 32: = Kreisring
- 33: = Bohrung (32)
- 34: = Öse
- 35: = Haken
- 36: = Ring
- 37: = Ringnut
- 42: = Teilschale
- 43: = Filmscharnier
- 44: = Nockenstern
- 45: = Nocken
- 46: = Gegennocken
- 47: = Achse
- 48: = Schlitz
- 49: = Nocke
- 50: = schiefe Ebene
- 51: = Widerlager
- 52: = Unterstützung
- 53: = Filmscharnier
- 54: = Scheibe
- 55: = Pfeilrichtung
- 56: = Konusstück
- 57: = Rastnut, -feder
- 58: = Filmscharnier
- 59: = Teller
- 60: = Richtung
- 61: = Rastnocken
- 62: = Rastloch
- 63: = Raststück
- 64: = Betätigungsknopf
- 65: = Öffnung (64)
- 66: = Endstück
- 67: = Stabführung
- 68: = Paßteil (67)
- 69: = Kupplungsstück
- 70: = Rastnocken
- 71: = Pfeilrichtung

## Patentansprüche

1. Frisurenwickler (1) bestehend aus einem in das Haar einzudrehenden zylindrischen Wickelkörper (2) mit veränderbarem Körperumfang und Betätigungsmittel (3) zum Verändern des Körperumfangs sowie einem zumindest von einem (5) zum anderen (6) Längsende des Wickelkörpers (2) reichenden Spannband (4),
dadurch gekennzeichnet,
daß der Wickelkörper (2) aus einer Vielzahl in der Wickelposition zueinander und zur Wicklerlängsachse (7) paralleler Stablamellen (8) besteht und die Betätigungsmittel (3) aus einem in der Wicklerlängsachse (7) angeordneten, stabförmigen Stempel (3) mit mindestens einer Querschnittserweiterung (13; 30, 30a, 30b, 36; 44; 50; 59) und damit in eingreifende Raststellung zu bringender, an den Lamellen (8) ausgebildeter Profilierung (14, 15, 16; 31, 31a, 31b, 32, 37; 46; 51; 56) bestehen.

2. Frisurenwickler nach Anspruch 1,
dadurch gekennzeichnet,
daß die Stablamellen (8) mit einem ihrer Längsenden an ein Längsende (5) des Stempels (3) über je wenigstens ein Filmscharnier (53) angeformt sind und daß die entgegengesetzten Längsenden der Stablamellen (8) Mittel (57) zum Einrasten in einer Position am Umfang des Stempels (3) aufweisen.

3. Frisurenwickler nach Anspruch 1 oder 2,
dadurch gekennzeichnet,
daß die Stablamellen (8) in der entspannten, beim Herstellen, insbesondere durch Spritzguß, geformten Position um etwa 180 ° weg von der eingerasteten Position in eine ebenfalls etwa parallel zu der Wicklerlängsachse (7) verlaufende Richtung geschwenkt sind und dort in etwa auf einer gemeinsamen Zylinderfläche liegen.

4. Frisurenwickler nach Anspruch 1 oder 2,
dadurch gekennzeichnet,
daß die Stablamellen (8) in der entspannten Position des sie mit dem Stempel (3) verbindenden Filmscharniers (53) etwa senkrecht und strahlförmig in bezug auf den Stempel (3) stehen.

5. Frisurenwickler nach Anspruch 1 oder 2,
dadurch gekennzeichnet,
daß der Stempel (3) über ein als Steckkupplung ausgebildetes Paßteil (68) mit einer im wesentlichen kreisförmigen Scheibe (54) verbunden ist, an deren Umfang die Stablamellen (8) mit einem Längsende über Filmscharniere (53) angeformt sind.

6. Frisurenwickler nach einem der Ansprüche 3 bis 5,
dadurch gekennzeichnet,
daß die von dem Filmscharnier abgewandten Reihen der Stablamellen (8) an den der jeweiligen Nachbarlamelle zugewandten Umfangskanten mit Einrastnocken und -nuten (57) ausgestattet sind, die ein gegenseitiges Festlegen der freien Enden auf einem Ring ermöglichen.

7. Frisurenwickler nach einem der Ansprüche 3 bis 5,
dadurch gekennzeichnet,
daß auf das freie Stempellängsende (6), das dem über Filmscharniere (53) mit den Stablamellen (8) verbundenen Stempellängsende (5) entgegengesetzt ist, ein Rastkopf (63) mit Einrastlöchern (62) zum Einschnappen von an den freien Enden der Stablamellen vorgesehenen Rastnocken (61) aufzusetzen ist.

8. Frisurenwickler nach der der Ansprüche 3 bis 5,
dadurch gekennzeichnet,
daß das dem freien Ende der Stablamellen (8) zugeordnete freie Stempelende als Kupplungsstück (69) mit Rastlöchern zum Einschnappen von an den freien Enden der Stablamellen (8) vorgesehenen Rastnocken (70) ausgestattet ist.

9. Frisurenwickler nach einem der vorangehenden Ansprüche,
dadurch gekennzeichnet,
daß auf der Innenfläche der Stablamellen (8) Konusstücke (56) vorgesehen sind, die gemeinsam wenigstens einen Innenkonus aufspannen, und daß dem Innenkonus ein an den Stempel (3) angeformter Teller (59) zugeordnet ist.

10. Frisurenwickler nach einem der vorangehenden Ansprüche,
dadurch gekennzeichnet,
daß die Stablamellen (8) an ihren Längsenden über je zwei Filmscharniere (53, 58) mit dem Stempel (3) bzw. miteinander gekuppelt sind und daß der Wicklerumfang durch Längsverschieben des Stempels (3) relativ zu dem Innenkonus verstellbar ist.

11. Frisurenwickler nach einem der vorangehenden Ansprüche,
dadurch gekennzeichnet,
daß der Wickelkörper (2) aus einem mechanisch in radialer Richtung aufzuweitenden bzw. zusammenzuziehenden Gestell mit einer elastischen Haut (9), insbesondere aus Kunststoff oder Gummi, besteht.

12. Frisurenwickler nach einem der vorangehenden Ansprüche,
dadurch gekennzeichnet,
daß sich auf dem Stempel (3) eine zur Mittelachse (7) des Wickelkörpers (2) etwa symmetrisch angeordnete Kugel (13) befindet, daß die Wickelkörperinnenfläche abschnittsweise als Innenkonus (14) mit an beiden Enden anschließenden Rastniveaus (15, 16) für die Kugel (13) ausgebildet ist und daß der Wickelkörper (2) bei Anordnung der Kugel (13) auf dem Niveau (16) mit dem kleineren Innendurchmesser gespreizt sowie bei Anordnung auf dem Niveau (15) mit dem größeren Innendurchmesser geschrumpft ist.

13. Frisurenwickler nach einem der vorangehenden Ansprüche,
dadurch gekennzeichnet,
daß der Stempel (3) an seinen beiden Längsenden je einen Betätigungsknopf (11, 12, 64) besitzt.

14. Frisurenwickler nach einem der vorangehenden Ansprüche,
dadurch gekennzeichnet,
daß der Stempel (3) wenigstens einen symmetrisch in bezug auf die Wicklerlängsachse (7) angeordneten Konus oder Doppelkonus (30) aufweist.

15. Frisurenwickler nach Anspruch 14,
dadurch gekennzeichnet,
daß die Wickelkörperinnenfläche (21) angrenzend an den jeweiligen Stempelkonus (30) und gleichgerichtet wie dieser, zumindest in einzelnen Lamellen konisch (31) ausgebildet ist.

16. Frisurenwickler nach einem der vorangehenden Ansprüche,
dadurch gekennzeichnet,
daß der Stempel (3) um seine Längsachse (7) drehbar ist und zumindest abschnittsweise einen nockensternförmigen Querschnitt (44) besitzt und daß den Nocken (45) des Stempels (3) Gegennocken (46) auf der Innenfläche (21) des Wickelkörpers (2) zugeordnet sind.

17. Frisurenwickler nach einem der vorangehenden Ansprüche,
dadurch gekennzeichnet,
daß der Stempel (3) an seinem einen Längsende (17) - insbesondere ohne Betätigungsknopf - mit einem Spannband (4), vorzugsweise einstückig, verbunden ist.

18. Frisurenwickler nach Anspruch 17,
dadurch gekennzeichnet,
daß das Spannband (4) an das beim Spreizen des Wickelkörpers (2) zu ziehende Stempellängsende (17) fest angesetzt ist.

19. Frisurenwickler nach einem der vorangehenden Ansprüche,
dadurch gekennzeichnet,
daß der Stempel (3) von einem elastisch angesetzten Ring (36) umgeben ist und daß der Ring in eine Ringnut (37) der Innenfläche (21) des Wickelkörpers (2) eingreift.

20. Frisurenwickler nach Anspruch 19,
dadurch gekennzeichnet,
daß die Ringnut (37) in radialer Richtung tiefer ist als die maximal vorgesehene Durchmesseränderung des Wickelkörpers (2).

## Claims

1. Hair roller (1) consisting of a cylindrical roller body (2), which is to be turned into the hair, of variable body circumference and of actuating means (3) for varying the body circumference as well as of a tension band (4) reaching at least from one (5) longitudinal end of the roller body (2) to the other (6), characterised thereby, that the roller body (2) consists of a plurality of rod laminae (8), which are parallel one to the other and to the longitudinal roller axis (7), and the actuating means (3) consist of a rod-shaped plunger (3), which is arranged in the longitudinal roller axis (7) with at least one cross-sectional enlargement (13; 30, 30a, 30b, 36; 44; 50; 59) and a profiling (14, 15, 16; 31, 31a, 31b, 32, 37; 46; 51 56), which is formed at the laminae (8) and to be brought into detent setting in engagement with the or each enlargement.

2. Hair roller according to claim 1, characterised thereby, that the rod laminae (8) are shaped by one of their longitudinal ends onto a longitudinal end (5) of the plunger (3) each by way of at least one respective film hinge (53) and that the opposite longitudinal ends of the rod laminae (8) display means (57) for detenting in a position at the circumference of the plunger (3).

3. Hair roller according to claim 1 or 2, characterised thereby, that the rod laminae (8) in the relieved position formed during the manufacture, in particular by injection-moulding, are pivoted about 180° away from the detented position into a direction likewise extending about parallelly to the longitudinal roller axis (7) and there lie approximately on a common cylindrical surface.

4. Hair roller according to claim 1 or 2, characterised thereby, that the rod laminae (8) in the relieved position of the film hinge (53) connecting them with the plunger (3) stand about perpendicularly and radially with respect to the plunger (3).

5. Hair roller according to claim 1 or 2, characterised thereby, that the plunger (3) is connected with a substantially circular disc (54), at the circumference of which the rod laminae (8) are shaped on by one longitudinal end by way of film hinges (53) by way of a fitting part (68) constructed as plug coupling.

6. Hair roller according to one of the claims 3 to 5, characterised thereby, that those rows of the rod laminae (8), which are remote from the film hinge, are equipped at the circumferential edges facing the respectively neighbouring lamina with detent dogs and detent grooves (57), which enable a mutual fixing of the free ends on a ring.

7. Hair roller according to one of the claims 3 to 5, characterised thereby, that a detent head (63) with detent holes (62) for the snapping-in of detent dogs (61) provided at the free ends of the rod laminae (8) is to be placed onto that free longitudinal plunger end (6), which is opposite the longitudinal plunger end (5) connected with the rod laminae (8) by way of film hinges (53).

8. Hair roller according to one of the claims 3 to 5, characterised thereby, that the free plunger end, which is associated with the free end of the rod laminae (8), is equipped as coupling member (69) with detent holes for the snapping-in of detent dogs (70) provided at the free ends of the rod laminae (8).

9. Hair roller according to one of the preceding claims, characterised thereby, that cone members (56), which together span at least one internal cone, are provided on the inward surface of the rod laminae (8).

10. Hair roller according to one of the preceding claims, characterised thereby, that the rod laminae (8) are coupled at their longitudinal ends one with the other or with the plunger (3) each time by way of two film hinges (53, 58) and that the roller circumference is adjustable through longitudinal displacement of the plunger (3) relative to the internal cone.

11. Hair roller according to one of the preceding claims, characterised thereby, that the roller body (2) consists of a frame, which is to be expanded or contracted mechanically in radial direction, with an elastic skin (9), in particular of synthetic material or rubber.

12. Hair roller according to one of the preceding claims, characterised thereby, that a bead (13), which is arranged about symmetrically to the centre line (7) of the roller body (2), is disposed on the plunger (3), that the inward roller body surface is constructed in portions as internal cone (14) with detent surfaces (15, 16) adjoining both ends for the bead (13) and that the roller body (2) is splayed in the case of arrangement of the bend (13) on the surface (16) of the smaller internal diameter as well as shrunk in the case of arrangement of the bead (13) on the surface (15) of the greater internal diameter.

13. Hair roller according to one of the preceding claims, characterised thereby, that the plunger (3) comprises a respective actuating knob (11, 12, 64) at each of both its longitudinal ends.

14. Hair roller according to one of the preceding claims, characterised thereby, that the plunger (3) displays at least one cone or double cone (30) arranged symmetrically with respect to the longitudinal roller axis (7).

15. Hair roller according to claim 14, characterised thereby, that the inward roller body surface (21), which adjoins the respective plunger cone (30) and in the same direction as this, is constructed conically (31) at least in individual laminae.

16. Hair roller according to one of the preceding claims, characterised thereby, that the plunger (3) is rotatable about its longitudinal axis (7) and at least in portions has a cross-section (44) in the shape of a dog star and that counterdogs (46) on the inward surface (21) of the roller body (2) are associated with the dogs (45) of the plunger (3).

17. Hair roller according to one of the preceding claims, characterised thereby, that the plunger (3) at its one longitudinal end (17) - in particular without actuating knob - is connected, preferably integrally with a tension band (4).

18. Hair roller according to claim 17, characterised thereby, that the tension band (4) is placed firmly on the longitudinal plunger end (17) to be drawn during the splaying of the roller body (2).

19. Hair roller according to one of the preceding claims, characterised thereby, that the plunger (3) is surrounded by an elastically mounted ring (36) and that the ring engages into an annular groove (37) of the inward surface (21) of the roller body (2).

20. Hair roller according to claim 19, characterised thereby, that the annular groove (37) is deeper in radial direction than the greatest envisaged change in diameter of the roller body (2).

## Revendications

1. Bigoudi (1) pour enrouler les cheveux comprenant un corps cylindrique (2), dont la circonférence peut être modifiée, et un moyen de manoeuvre (3) adapté pour modifier la circonférence de corps ainsi qu'une bande de serrage (4) s'étendant au moins d'une extrémité longitudinale (5) à l'autre (6) de ce corps d'enroulement, caractérisé par le fait que le corps d'enroulement (2) est constitué par une multitude de lamelles (8), sous forme de barreaux, séparées les unes des autres en position d'enroulement et parallèles à l'axe longitudinal du bigoudi (7), et que les moyens de manoeuvre (3) comprennent un piston (3) sous forme d'une tige disposée dans l'axe longitudinal du bigoudi (7) et pourvue d'au moins une partie de section augmentée (13; 30, 30a, 30b, 36; 44; 50; 59), ainsi que des parties profilées (14, 14, 16; 31, 31a, 31b, 32, 37; 46; 51; 56) formées sur les lamelles (8) et intervenant pour maintenir en position d'arrêt la partie de section augmentée du piston.

2. Bigoudi selon la revendication 1, caractérisé par le fait que l'une des extrémités longitudinales des lamelles (8) est formée sur une extrémité longitudinale (5) du piston (3) par l'intermédiaire d'au moins une charnière pelliculaire (53) et que les extrémités longitudinales opposées des lamelles (8) sont pourvues de moyens (57) permettant leur enclenchement dans une certaine position sur la circonférence du piston (3).

3. Bigoudi selon l'une ou l'autre des revendications 1 ou 2, caractérisé par le fait que, dans sa position détendue réalisée pendant la fabrication notamment par moulage par injection, les lamelles (8) sont pivotées d'environ 180° par rapport à leur position d'enclenchement située dans une direction approximativement parallèle à l'axe longitudinal du bigoudi (7) pour reposer sur ce dernier à peu près suivant une surface cylindrique commune.

4. Bigoudi selon l'une ou l'autre des revendications 1 ou 2, caractérisé par le fait que, dans sa position détendue, les charnières (53) reliant les lamelles (8) au piston (3) sont dressées à peu près perpendiculairement et sous forme de rayons par rapport à ce piston (3).

5. Bigoudi selon l'une ou l'autre des revendications 1 ou 2, caractérisé par le fait que le piston (3) est relié à un disque (54), sensiblement sous forme circulaire, à l'aide d'une pièce d'adaptation (68) réalisée sous forme d'un accouplement à fiche, ce disque portant sur sa circonférence l'une des extrémités de chacune des lamelles (8) par l'intermédiaire des charnières (53).

6. Bigoudi selon l'une quelconque des revendications 3 à 5, caractérisé par le fait que les lamelles (8), opposées aux charnières et disposées en rond, sont pourvues de cames et de rainures d'enclenchement (57) situées sur les bords circonférentiels faisant face à la lamelle voisine respective afin de permettre un blocage réciproque de leurs extrémités libres sur un anneau.

7. Bigoudi selon l'une quelconque des revendications 3 à 5, caractérisé par le fait qu'une tête d'enclenchement (63), pourvue de trous d'enclenchement (62) pour recevoir les cames d'enclenchement (61) prévues aux extrémités libres des lamelles, est prévue sur l'extrémité longitudinale libre du piston (6) située à l'opposé de l'extrémité longitudinale de celui-ci (5) reliée aux lamelles par l'intermédiaire des charnières (53).

8. Bigoudi selon l'une quelconque des revendications 3 à 5, caractérisé par le fait que l'extrémité libre du piston correspondant à l'extrémité libre des lamelles (8) est constituée sous forme d'élément d'accouplement (69) pourvu de trous d'enclenchement adapté pour recevoir les cames d'enclenchement (70) prévues aux extrémités libres des lamelles (8).

9. Bigoudi selon l'une quelconque des revendications 1 à 8, caractérisé par le fait que des éléments coniques (56) sont prévus sur la face intérieure des lamelles (8) pour former ensemble au moins un cône interne et qu'un disque (59), monté sur le piston (3), est adapté pour coopérer avec ce cône interne.

10. Bigoudi selon l'une quelconque des revendications 1 à 9, caractérisé par le fait que les extrémités longitudinales des lamelles (8) sont accouplées au piston (3), ou entre elles, par l'intermédiaire respectivement de deux charnières (53, 58) et que la circonférence du bigoudi est réglable en faisant coulisser le piston (3) dans le sens longitudinal par rapport au cône interne.

11. Bigoudi selon l'une quelconque des revendications 1 à 10, caractérisé par le fait que le corps d'enroulement (2) est constitué par une monture, pouvant s'agrandir ou se rétracter, pourvue d'un revêtement élastique (9), notamment en matière plastique ou en caoutchouc.

12. Bigoudi selon l'une quelconque des revendications 1 à 11, caractérisé par le fait qu'une bille (13) est située sur le piston (3) et disposée de façon à peu près symétrique par rapport à l'axe central (7) du corps d'enroulement (2), que la face intérieure du corps d'enroulement est réalisée par sections pour former un cône interne (14) dont les deux extrémités sont prolongées par des niveaux d'enclenchement (15, 16) pour la bille (13) et que le corps d'enroulement (2) est agrandi lorsque la bille (13) est située sur le niveau (16) ayant le petit diamètre intérieur, et rétracté lorsque cette bille est située sur le niveau (16) ayant le grand diamètre.

13. Bigoudi selon l'une quelconque des revendications 1 à 12, caractérisé par le fait que les deux extrémités longitudinales du piston (3) sont respectivement pourvues d'un bouton de manoeuvre (11, 12, 64).

14. Bigoudi selon l'une quelconque des revendications 1 à 13, caractérisé par le fait que le piston (3) comporte au moins un cône ou un double cône (30) disposé de façon symétrique par rapport à l'axe longitudinal du bigoudi (7).

15. Bigoudi selon la revendication 14, caractérisé par le fait que la face intérieure du corps d'enroulement (21), contiguë au cône (30) du piston correspondant et placée dans le même sens que celui-ci, est réalisée sous forme conique (31) au moins au niveau de certaines lamelles.

16. Bigoudi selon l'une quelconque des revendications 1 à 15, caractérisé par le fait que le piston (3) est mobile autour de son axe longitudinal et qu'il comporte, au moins par segments, une section (44) sous forme d'étoile à cames et que des contre-cames (46) situées sur la face intérieure (21) du corps d'enroulement (2) coopèrent avec les cames (45) du piston (3).

17. Bigoudi selon l'une quelconque des revendications 1 à 16, caractérisé par le fait que l'une des extrémités longitudinales (17) du piston (3), notamment dépourvue de bouton de manoeuvre, est reliée à une bande de serrage (4) constituée de préférence en un seul élément.

18. Bigoudi selon la revendication 17, caractérisé par le fait que la bande de serrage (4) est placée de façon fixe sur l'extrémité longitudinale (17) du piston devant être tirée pour provoquer le grossissement du corps d'enroulement (2).

19. Bigoudi selon l'une quelconque des revendications 1 à 18, caractérisé par le fait que le piston (3) est entouré par un anneau (36) monté de manière élastique et que cet anneau s'engage dans une rainure annulaire (37) située sur la face intérieure (21) du corps d'enroulement (2).

20. Bigoudi selon la revendication 19, caractérisé par le fait que dans le sens radial la rainure annulaire (37) est plus profonde que le changement au diamètre maximum prévu pour le corps d'enroulement (2).
